# FASCICULE DE BREVET EUROPEEN

(11) **EP 0 002 052 B1**
(45) Date de publication et mention de la délivrance du brevet: **25.11.1981**
(21) Numéro de dépôt: 78101368.5
(22) Date de dépôt: 15.11.1978
(51) Int. Cl.: F27B 9/24, F27D 3/12, B65G 13/00

(54) **Procédé et dispositif pour assurer le déplacement dans des fours tunnels de plaques de cuisson qui traversent le four**
Verfahren und Transporteinrichtung zur Fortbewegung von Schubplatten durch einen Tunnelofen
Method and device for conveying supporting plates through a tunnel kiln

(30) Priorité: 22.11.1977 FR 7735056
(43) Date de publication de la demande: 30.05.1979
(73) Titulaire: ANVAR Agence Nationale de Valorisation de la Recherche, F-75436 Paris Cédex 09 (FR)
(72) Inventeur: Chronberg, Sten, F-27000 Arnieres-sur-Iton (FR)
(74) Mandataire: Weinstein, Zinovi

## Description

La présente invention a pour objet un procédé et un dispositif pour assurer le déplacement dans des fours tunnels, notamment pour la cuisson à haute température de produits en céramique, de plaques de cuisson qui traversent le four en supportant les produits à cuire. De façon plus précise l'invention concerne des applications à des fours du type selon lequel on pousse à une extrémité du four toute la rangée des plaques qui roulent sur des billes supportées dans des chemins de roulement, tandis que des gorges parallèles de même écartement que lesdits chemins sont formées sur la face inférieure des plaques pour recevoir les billes qui assurent simultanément un guidage latéral des plaques.

Un tel four a été notamment décrit dans le document FR-A-2.135.71 et dans le Certificat d'Addition FR-A-2.180.221 à ce document.

Bien que par rapport aux dispositifs connus les installations décrites au brevet mentionné et à son Certificat d'Addition présentent des avantages indéniables, diverses difficultés apparaissent dans la pratique, notamment en ce qui concerne le roulement plus ou moins irrégulier des billes dans le four les risques de chevauchement quoique rares mais non totalement supprimés des plaques, la perte d'un certain nombre de billes dans le four et la production dans le volume de cuisson du four de poussières indésirables entraînées par les billes.

Selon le procédé de l'invention qui utilise des plaques de cuisson qui traversent le four en roulant sur des billes guidées dans des chemins de roulement, en vue de limiter les forces de frottement on supporte lesdites plaques par un nombre restreint desdites billes qui roulent dans lesdits chemins de roulement et dans des gorges parallèles de même écartement formées sur la face inférieure des plaques, en ménageant dans lesdites gorges des parties plus en creux et plus en saillie de sorte que lorsqu'une bille passe sous une dite saillie elle supporte localement une plaque en libérant simultanément d'au moins la plus grande partie de la charge les billes du même chemin de roulement, éventuellement situées à proximité de ladite saillie sous une dite partie plus en creux. De cette façon on réalise un meilleur roulement des plaques qui roulent sur un nombre limité de billes juste suffisant, on évite de pousser simultanément dans leur chemin de roulement un grand nombre de billes qui ne travaillent pas et qui provoquent seulement un freinage des mouvements d'avancée des plaques, une abrasion des billes entre elles et des risques de déraillement. Egalement de cette façon on ralentit considérablement dans le four le débit des billes qui le traverse par unité de temps, limitant les frottements, les causes d'usure et l'inertie thermique des billes dont la température suit obligatoirement la courbe de montée en température et de descente en température du four tunnel tout au long de son trajet.

L'invention concerne également un dispositif permettant la mise en oeuvre du procédé susmentionné, ce dispositif étant caractérisé en ce que les gorges ménagées sur la face inférieure des plaques comportent des parties plus en saillie formant patins sur lesquels roulent lesdites plaques lorsqu'une bille est présente dans le chemin de roulement à l'aplomb d'un dit patin.

Avantageusement au moins un patin est de préférence prévu de chaque côté des dites plaques de part et d'autre du plan médian parallèle à la direction d'avancement des plaques et au moins trois patins sont prévus pour chaque plaque. Ainsi chaque est supportée habituellement par trois patins qui roulent chacun sur une bille laquelle avançant à vitesse moitié de la plaque est remplacée-après un certain parcours par une autre bille présente dans le chemin de roulement et comme il apparaîtra plus loin.

Selon une autre variante de mise en oeuvre de l'invention particulièrement adaptée au transport de charges lourdes on prévoit sous lesdites plaques un plus grand nombre de patins qui sont montés rapportés prisonniers dans lesdites gorges ménagées sous les plaques et dans lesquelles ils ont un certain jeu notamment vertical. Ainsi selon la disposition de la charge sur la plaque et selon l'avancement de la plaque dans le four un certain nombre de patins à tour de rôle viendront supporter la charge en roulant sur des billes sousjacentes, d'autres patins ne travaillant pas du fait du jeu vertical prévu.

L'invention apparaîtra plus clairement à l'aide de la description qui va suivre faite en référence aux dessins annexés illustrant à titre d'exemples divers modes de réalisation.

### Dans ces dessins:

La figure 1 est une vue schématique en coupe verticale à travers un four tunnel comportant des plaques de cuisson avançant sur des rangées de billes; la figure 2 est une vue en coupe longitudinale faite à plus grande échelle et avec arrachement le long d'un four tunnel sensiblement dans le plan d'uri chemin de roulement de billes comme repéré II-II dans la figure 3; la figure 3 est une vue en coupe horizontale faite par-dessous sensiblement par le plan III-III de la figure 2 est illustrant les deux chemins de roulement parallèles supportant les plaques de cuisson: la figure 4 est une vue en coupe verticale faite dans le plan IV-IV repéré aux figures 2 et 3; la figure 5 est une vue partielle montrant comme la figure 3 une variante de réalisation des gorges formée sous les plaques support de cuisson; la figure 6 est une vue en coupe faite suivant le plan VI-VI de la figure 5; la figure 7 est une vue en coupe verticale longitudinale faite à travers un chemin de roulement et montrant comment on le réalise; la figure 8 est une vue en coupe transversale selon le plan VIII-VIII de la figure 7 illustrant avec cette figure un procédé permettant la fabrication de ces chemins de roulement; la figure 9 est une vue en coupe longitudinale parallèlement à un chemin de roulement du four et avec arrachements illustrant comme la figure 2 une autre réalisation particulièrement adaptée au transport de charges lourdes; la figure 10 est une vue en coupe transversale faite selon le plan X-X de la figure 9 transversalement à une plaque support roulant sur ces chemins de roulement; la figure 11 est une vue en coupe semblable à celle de la figure 10 montrant une variante de réalisation des patins; la figure 12 est une vue en perspective éclatée montrant une manière de réaliser les chemins de roulement utilisés dans les réalisations des figures 9 à 11.

On se reportera tout d'abord à la figure 1, illustrant de façon schématique un four tunnel comportant des plaques supports S roulant sur des billes b elles-mêmes guidées sur deux chemins de roulement 1, 2. Les plaques S supportent des produits à cuire 3 dans l'enceinte chauffée 4 du four dont la paroi isolante est repérée 5. En 6 on a repéré des moyens de chauffage par exemple par rayonnement.

Comme i! a été mentionné précédemment des problèmes de roulement ardus à résoudre apparaîssent dans un tel four. Ces problèmes sont résolus selon l'invention comme il va être décrit maintenant.

Selon le mode de réalisation illustré aux figures 2 à 4 les plaques supports S, dont trois repérées S 1, S2, S3 sont visibles, sont formées, sur leur face inférieure (voir figure 4) avec des gorges 7, 8 parallèles et de même écartement que les chemins de roulement 9, 10 dans lesquels roulent les billes b. En outre ces gorges 7, 8 comportent des parties plus en saillie formant patins p et des parties plus en creux c.

Dans l'exemple illustré et comme il apparaît plus clairement à la figure 3 chaque plaque support S est formée avec trois patins, tels que p1, p2, p6 pour la plaque S1 et p3, p7, p8 pour la plaque S2, ces patins étant disposés en quinconce réalisant un triangle support de charges favorable pour la plaque. Deux patins tels que p1-p2, p7-p8 d'un côté de la plaque sont séparés par un creux c1, c7, tandis que chaque patin isolé de l'autre côté tel que p6, p3 est entouré de deux parties en creux telles que c5-c6, c2-c3.

En ce qui concerne les chemins de roulement 9, 10 ceux-ci sont constitués par des gouttières, aussi horizontales et continues que possible. Dans l'exemple illustré ces gouttières en céramiques comme les billes b et les plaques de cuisson S sont montées bout à bout avec leurs extrémités s'emboîtant par enture à mi-épaisseur comme il sera décrit plus en détails à la figure 7. A la figure 2 on aperçoit trois gouttières g1, g2, g3 formant une partie de chemin de roulement 9, et à la figure 4 une gouttière g7 formant une partie de l'autre chemin de roulement 10.

Les gouttières g sont supportées sur la sole du four (non représentée) par les rails ou chemins 11, 17 qui les empêche en même temps de tourner grâce à la prévision de tenons 12 faisant saillie sur la surface support 13 des gouttières à chaque extrémité d'elles et pénétrant dans une mortaise 14 (figure 7) correspondante de la gouttière.

D'autre part, comme il apparaît clairement à la figure 2 chaque plaque support S est formée à une extrémité avec une partie biseautée 15 qui pénètre dans une partie en creux correspondante 16 adjacente de la plaque suivante. On obtient ainsi un certain encastrement des extrémités des plaques les unes dans les autres lors de leur avancement en poussée continue dans le four.

On expliquera maintenant le fonctionnement du dispositif.

Les plaques avançant dans le four en étant poussées dans le sens de la flèche A (figures 2 et 3), chaque plaque telle que S1 pousse la suivante S2 et ainsi de suite S3, etc.

Chaque fois que l'on introduit une nouvelle plaque S dans le four on introduit simultanément un certain nombre de billes dans les chemins de roulement 9, 10, par exemple une bille de chaque côté à chaque introduction' d'une plaque. Dans ce dernier cas, le fonctionnement est rendu possible par le fait .que les plaques S sont montées bout à bout avec leurs extrémités s'emboitant ou s'encastrant les unes dans les autres.

En supposant comme illustré aux figures 2 et 3 qu'à un moment donné la plaque S1 est supportée p.ar ses trois patins p1, p2, p6 en roulant sur trois billes b1, b4, b14 on va décrire ce qui se passe dans le mouvement d'avancement de la plaque support S1.

Il apparaît tout d'abord que les billes telles que b2, b3, b13, b15, b16, b17 situées sous des parties en creux c1, c5, c6 de la plaque S1 ne seront pas affectées par le mouvement de la plaque S1 tant qu'elles resteront sous ces parties en creux sans contact avec la plaque S1. Ces billes restent donc immobiles. Par contre les trois billes b1, b4, b14 qui supportent la plaque S1 avancent en même temps que cette plaque en roulant sous elles et à vitesse moitié de celle d'avancement de la plaque. Ceci se produira tant que les billes seront sous les patins. Avantageusement on choisira une longueur de patin de l'ordre de 3 à 5 fois le diamètre d'une bille. Dans une réalisation les billes ont 10mm de diamètre, les patins et les creux présentant des longueurs de l'ordre de 40mm.

Dans ces conditions lorsque la plaque S1 avance d'une longueur égale à celle de deux fois la longueur d'un patin les billes support de la plaque qui roulent sous les patins avancent de la longueur d'un patin et donc le quittent pour tomber sous un creux adjacent. Simultanément dans ce mouvement chaque patin tels que p1, p2, p6 va retrouver devant lui une autre bille telles que b2, b5, b15 en attente sous le creux adjacent c1, c2, c6. La prise d'une bille sous le patin et sa sortie du patin sont facilités par des parties de jonction 18, 19 (figure 2) formant rampes inclinées.

De façon à faciliter la lecture des figures on a représenté à la figure 3 en trait discontinu les billes au repos telles que b2, b3, b5 qui ne roulent pas étant sous des parties en creux des plaques support S, et en trait plein les billes telles que b1, b4, b7 qui roulent et supportent les plaques par leur patin p.

Si par hasard l'un des patins ou plusieurs patins d'une plaque se trouvent momentanément dépourvus de billes sousjacentes, par exemple aucune bille b7 ne se trouvant sous le patin p3, il apparaît que la plaque S2 reste cependant horizontale du fait de l'emboîtement des extrémités conjuguées 15, 16 des plaques support adjacentes. En d'autres termes si une des plaques n'est pas soutenue momentanément et localement par des billes roulant sous elles, elles restent supportées par les plaques adjacentes.

Enfin d'autre part les jeux sont ainsi calculés que si d'aventure il se produisait simultanément une absence de billes sous les patins de plusieurs plaques adjacentes, alors les plaques rouleraient sur les billes présentes dans les creux c sans que les plaques ne viennent porter directement sur la surface des chemins de roulement ou sur les côtés du four. Un tel roulement ne pourraît être que de très courte durée car très rapidement billes seraient à nouveau présentes sous des patins.

Dans la réalisation qui vient d'être décrite on aura observé que la largeur des gorges de roulement avec leurs parties plus en creux c et leur parties en patin p est sensiblement égale au diamètre des billes. En ce qui concerne la largeur du chemin de roulement les gouttières g auront un diamètre légèrement plus grand que celui des billes de façon à assurer un bon roulement et simultanément un guidage latéral correct des plaques.

Selon la variante de réalisation illustrée aux figures 5 et 6 on donne aux parties en creux c' des plaques support S' une largeur plus grande que celle des patins p qui reste sensiblement égale au diamètre des billes. Ainsi on assure avec plus de certitude le non entraînement des billes telles que b5, b6, b8, b9 lorsqu'elles sont dans leur chemin de roulement sous des parties en creux telles que c'2, c'3. Simultanément on conserve un bon guidage latéral des plaques support S' par les patins de largeur réduite tels que p3.

Aux figures 7 et 8 on a illustré plus en détail les gouttières g1, g2, g3 constituant la partie active du chemin de roulement recevant les billes. Chaque gouttière g est formée à partir d'un tube intérieur 20 en céramique sur lequel est scellé un tube 21 également en céramique de diamètre légèrement plus grand et de même longueur avec un décalage longitudinal 1. Le tube composite ainsi réalisé peut ensuite être découpé, par exemple avec une meule 22 comme illustré à la figure 8 selon un diamètre pour laisser la gouttièré g. A chaque extrémité on pourra d'autre part ménager une mortaise 14 pour l'engagement du tenon 12 (figures 2 et 4) évitant le roulement des gouttières sur leurs supports 11, 17. Le décalage longitudinal 1 des tubes 20, 21 assure une liaison par emboîtement à enture à mi-épaisseur des gouttières g formant bout-à-bout le chemin de roulement des billes.

On se reportera maintenant aux figures 9 et 10 dans lesquelles on a illustré une autre réalisation de l'invention particulièrement bien adaptée au transport de charges lourdes dans un four.

Alors que dans les modes de réalisation précédemment décrits les patins formés dans les gorges ménagées sur la face inférieure des plaques support faisaient directement partie desdites plaques, dans le mode de réalisation des figures 9 et 10 les patins sont montés rapportées prisonniers dans lesdites gorges dans lesquelles ils ont un certain jeu notamment vertical.

De façon plus précise, dans chaque plaque support qui peut être relativement épaisse telle que S1 sont formées deux gorges 30, 31 parallèles aux chemins de roulement des billes et dans lesquelles gorges sont rapportés des patins tels que p11, p21 (figure 10) montés prisonniers dans lesdites gorges mais avec un certain débattement vertical.

Dans l'exemple illustré chaque support S comprend de chaque côté quatre patins ainsi montés, tels que p11, p12, p13, p14 (figure 9). Les patins ne peuvent s'échapper hors desdites gorges grâce à la prévision de pièces de blocage d'extrémités 32, 33 par exemple en céramique convenablement cimentées aux extrémités desdites gorges.

En ce qui concerne les chemins de roulement proprement dits des billes ceux-ci sont formés par des gouttières en céramique telles que 34, 35, 36, 37 montées bout-à-bout et maintenues en alignement par tout moyen approprié telle que clavette également en céramique 38 (figures 9 et 12); ces gouttières sont elles-mêmes supportées sur des rails ou chemins de roulement 39, 40 et empêchées de tourner grâce à des saignées 41 convenablement engagées sur les rails support 39, 40.

Le fonctionnement du dispositif est le suivant.

Lorsque les plaques avancent dans le sens de la flèche A (figure 9) en étant toutes poussées les unes contre les autres par la première introduite dans le four, chaque plaque telle par exemple que S11 rencontre sous ses patins un certain nombre de billes qui roulent dans les chemins de roulement sousjacents. Du fait des charges relativement importantes (non représentées) placées sur les plaques support S, celles-ci se déforment plus ou moins et travaillent en flexion et torsion. Dans ces conditions, et en fonction des jeux des chemins de roulement, des billes de diamètre différent, etc. chaque plaque support S est supportée à un moment donné par un certain nombre seulement de ses patins, par exemple les patins p11 1 et p14 pour la plaque S11 en ce qui concerne le chemin de roulement 39, ces patins roulant sur deux billes b30, b33. Ces patins sont donc appliqués au fond de la gorge 30 correspondante de la plaque S11. Au contraire les deux autres patins p12, p13 de cette même plaque et de cette même gorge sont quelque peu descendus ne supportant pas la plaque S11. Par contre ils s'appliquent par leur poids sur les billes b31, b32 présentes en cet endroit sur le chemin de roulement. Il s'en suit que dans le chemin d'avancement de la plaque 511, toutes les billes b30, b31, b32, b33 présentes sous les patins p11 à p14 avancent simultanément à vitesse moitié de celle de la plaque.

On comprend que de cette façon on assure une très bonne répartition égale des billes dans le four tout au long des chemins de roulement, on évite leur stagnation dans le four et on assure un travail régulier successif lorsqu'elles passent d'un patin au suivant.

La variante de réalisation illustrée à la figure 11 montre une plaque S'11 avec des patins p'12 p'21 conformés en peu différemment mais eux aussi montés prisonniers dans des gorges 30', 31' selon le même principe de fonctionnement.

Bien entendu de nombreuses variantes de mise en oeuvre et de réalisation peuvent être apportées.

Ainsi, par exemple dans la réalisation "lourde" décrite aux figures 9 à 11 on a supposé que tous les patins étaient sensiblement de même hauteur. Si désiré on pourrait leur donner des hauteurs différentes ou plus généralement s'arranger pour que lorsque les patins rapportés sont tous en appui au fond de la gorge ils ne soient pas sensiblement de niveau sur une -même plaque. Ainsi on créerait localement des patins plus hauts qui normalement supporteraient les plaques, pouvant être disposées par exemple en trois points d'un triangle un peu comme illustré au mode de réalisation de la figure 3.

## Revendications

1. Procédé pour assurer le déplacement dans des fours tunnels notamment pour la cuisson à haute température de produits en céramique, de plaques de cuisson (S) qui traversent le four en supportant les produits à cuire (3), four du type selon lequel on pousse à une extrémité du four toute la rangée des plaques (S) qui roulent sur des billes (b) supportées dans des chemins de roulement (9, 10), tandis que des gorges parallèles (7, 8) de même écartement que lesdits chemins (9, 10) sont formées sur la face inférieure des plaques (S) pour recevoir les billes (b) qui assurent simultanément un guidage latéral des plaques (S), caractérisé en ce qu'en vue de limiter les forces de frottement on supporte lesdites plaques (S) par un nombre restreint desdites billes (b) qui roulent dans lesdits chemins deroulement (9, 10) et dans lesdites gorges (7, 8) en ménageant sur la face inférieure des plaques dans lesdites gorges des parties plus en creux (c) et plus en saillie (P) de sorte que lorsqu'une bille (b) passe sous une dite saillie (P) elle supporte localement une plaque (S) en libérant simultanément, d'au moins la plus grande partie de la charge, les billes (b) du même chemin de roulement éventuellement situées à proximité de ladite saillie (P) sous une dite partie plus en creux (c).

2. Dispositif permettant d'assurer le déplacement dans des fours tunnels notamment pour la cuisson à haute température de produits en céramique, de plaques de cuisson (S) qui traversent le four en supportant les produits à cuire (3), four du type selon lequel on pousse à une extrémité du four toute la rangée des plaques (S) qui roulent sur des billes (b) supportées dans des chemins de roulement (9, 10) sensiblement horizontaux tandis que des gorges parallèles (7, 8) de même écartement que lesdits chemins (9, 10) sont formées sur la face inférieure des plaques (S) pour recevoir les billes (b) qui assurent simultanément un guidage latéral des plaques (S), dispositif pour la mise en oeuvre du procédé selon la revendication 1, caractérisé en ce que lesdites gorges (7, 8) ménagées sur la face inférieure desdites plaques comportent des parties plus en saillie formant patins (P) sur lesquels roulent lesdites plaques lorsqu'une bille est présente dans le chemin de roulement à l'aplomb d'un dit patin.

3. Dispositif selon la revendication 2, caractérisé en ce qu'au moins un patin (P) est de préférence prévu de chaque côté desdites plaques (S) de part et d'autre du plan médian parallèle à la direction d'avancement des plaques, lesdites plaques étant formées à leurs bords adjacents avec des parties d'emboîtement (15,16) correspondantes.

4. Dispositif selon la revendication 2 ou la revendication 3, caractérisé en ce qu'au moins trois patins (P) sont prévus pour chaque plaque (S).

5. Dispositif selon l'une des revendications 2 à 4, caractérisé en ce que la longueur de chaque patin (P) est de préférence de l'ordre de 3 à 5 fois le diamètre des billes (b).

6. Dispositif selon l'une des revendications 2 à 5, caractérisé en ce que lesdits patins (P) sont formés directement par la partie inférieure des plaques (S).

7. Dispositif selon l'une des revendications 2 à 5, caractérisé en ce que lesdits patins (P) sont montés rapportés prisonniers dans lesdites gorges (7, 8) dans lesquelles ils ont un certain jeu notamment vertical.

8. Dispositif selon la revendication 7, caractérisé en ce que lesdits patins (P) rapportés lorsqu'ils sont en appui au fond de leur gorge (7 ou 8) sont tous sensiblement de niveau sur une même plaque (S).

9. Dispositif selon la revendication 7, caractérisé en ce que lesdits patins (P) rapportés lorsqu'ils sont en appui au fond de leur gorge (7 ou 8) ne sont pas tous sensiblement de niveau sur une même plaque.

10. Dispositif selon l'une des revendications 2 à 9, caractérisé en ce que lesdits chemins de roulement (39) sont formés par des demi tubes (34,37) de céramique dont les extrémités s'emboîtent à rainures et languettes (41,38), enture (20, 21 ) à mi-épaisseur ou analogue.

11. Dispositif selon l'une des revendications 2 à 10, caractérisé en ce que lesdites plaques (S) sont formées à leur bords adjacents avec des parties d'emboîtement (15,16) correspondantes, par exemple à tenon et mortaise, rainure et languette, chanfreins coopérants ou analogues.

## Patentansprüche

1. Verfahren zur Beförderung, in insbesondere für Hocktemperaturbrennen von keramischen Erzeugnissen bestimmten Tunnelöfen, von den Ofen durchfahrenden, das zu brennende Gut (3) tragenden Brandplatten (S), wobei der Ofen derjenigen Gattung ist, bei welcher man an einem Ofenende die ganze Reihe der auf in Führungsbahnen abgestützten Kugeln (b) laufenden Platten (S) schiebt, während den gleichen Abstand wie die Führungsbahnen (9, 10) aufweisende, gleichgerichtete Nuten (7, 8) in der Unterseite der Platten (S) angeordnet sind zur Aufnahme der gleichzeitig die Seitenführung der Platten (S) gewährleistenden Kugeln (b), dadurch gekennzeichnet, dass zwecks Beschränkung der Reibungskräfte, die Platten (S) über eine beschränkte Anzahl von in den Führungsbahnen (9; 10) rollenden und in den Nuten (7, 8) laufenden Kugeln (b) abgestützt sind, wobei auf der Unterseite der Platten in den Nuten hohlere (c) und vorspringendere (P) Teile vorgesehen sind, so dass wenn eine Kugel (b) unter einen vorspringenden Teil (P) vorbeifährt, sie die Platte (S) örtlich abstützt und gleichzeitig diejenigen Kugeln (b) derselben Führungsbahn, die gegebenenfalls sich in der Nähe dieses vorspringenderen Teils unter einem hohleren Teil (c) befinden, von wenigstens dem grössten Teil ihrer Last entlastet.

2. Vorrichtung zur Beförderung, in für Hochtemperaturbrennen von keramischen Erzeugnissen bestimmten Tunnelöfen, von den Ofen durchfahrenden, das zu brennende Gut (3) tragenden Brandplatten (S), wobei der Ofen von der Gattung ist, bei welcher man die ganze Reihe der auf in im wesentlichen waagerechten Führungsbahnen (9. 10) gelagerte Kugeln (b) laufenden Platten (S) an einem Ofenende schiebt, während denselben Abstand wie die Bahnen (9, 10) aufweisende gleichgerichtete Nuten (7, 8) auf der Unterseite der Platten (S) angeordnet sind zur Aufnahme der gleichzeitig die Seitenführung der Platten (S) gewährleistenden Kugeln (b), wobei die Vorrichtung zur Durchführung des Verfahrens nach Anspruch 1 bestimmt ist, dadurch gekennzeichnet, dass die auf der Unterseite der Platten angeordneten Nuten (7, 8) Gleitflächen (P) bildende, vorspringendere Teile aufweisen, auf welchen die Platten laufen, wenn in der Führungsbahn eine Kugel sich unmittelbar unter einer Gleitfläche befindet.

3. Vorrichtung nach Anspruch 2, dadruch gekennzeichnet, dass wenigstens eine Gleitfläche (P) vorzugsweise auf jeder Seite der Platten (S) beiderseits der mit der Bewegungsrichtung der Platten gleichgerichteten Mittelebene vorgesehen ist, wobei die Platten an deren benachbarten Rändern mit entsprechenden ineinandergreifenden Teilen (15, 16) ausgebildet sind.

4. Vorrichtung nach Anspruch 2 oder nach Anspruch 3, dadurch gekennzeichnet, dass wenigstens drei Gleitflächen (P) für jede Platte (S) vorgesehen sind.

5. Vorrichtung nach einem der Ansprüche 2 bis 4, dadurch gekennzeichnet, dass die Länge jeder Gleitfläche (P) vorzugsweise ungefähr drei- bis fünfmal den Kugeldurchmesser beträgt.

6. Vorrichtung nach einem der Ansprüche 2 bis 5, dadurch gekennzeichnet, dass die Gleitflächen (P) unmittelbar durch den Unterteil der Platten (S) gebildet werden.

7. Vorrichtung nach einem der Ansprüche 2 bis 5, dadurch gekennzeichnet, dass die Gleitflächen (P) als gefangene Gleitschuhe mit einem bestimmten, insbesondere senkrechten Spiel in den Nuten (7, 8) angebracht sind.

8. Vorrichtung nach Anspruch 7, dadurch gekennzeichnet, dass die angebrachten Gleitschuhe (P), wenn sie sich am Boden ihrer Nut (7 oder 8) abstützen, alle miteinander im wesentlichen waagerecht an einer selben Platte (S) sind.

9. Vorrichtung nach Anspruch 7, dadurch gekennzeichnet, dass die angebrachten Gleitschuhe (P), wenn sie sich am Boden ihrer Nut (7 oder 8) abstützen, nicht alle im wesentlichen waagerecht an einer selben Platte sind.

10. Vorrichtung nach einem der Ansprüche 2 bis 9, dadurch gekennzeichnet, dass die Führungsbahnen (39) durch keramische Halbrohre (34,37) gebildet sind, deren Enden mittels Feder und Nut oder gefälzten Fugen bzw. Uberplattungsstösse oder dergleichen ineinandergreifen.

11. Vorrichtung nach einem der Ansprüche 2 bis 10, dadurch gekennzeichnet, dass die Platten (S) an ihren anstossenden Enden mit entsprechenden ineinandergreifenden Teilen (15, 16), wie z.B. zusammenwirkenden Zapfen und Schlitz, Feder und Nut, Abschrägungen oder dergleichen ausgebildet sind.

## Claims

1. Method of providing for the displacement, within tunnel furnaces in particular for the high temperature baking of ceramic products, of baking plates (S) which move through the furnace while carrying the products to be baked (3), which furnace is of the kind wherein the whole row of plates (S) which are riding on balls (b) supported in runways (9, 10) are pushed at one end of the furnace whereas parallel grooves (7, 8) with the same spacing then the runways (9, 10) are formed on the bottom faces of the plates (S) for receiving the balls (b) which provide simultaneously for a sidewise guiding of the plates (S), characterized in that with a view to limit the friction forces, said plates (S) are supported by a restricted number of said balls (b) which are riding within said runways (9, 10) and within said grooves (7, 8), by providing, on the bottom faces of the plates within said grooves, more depressed (c) and more projecting (P) portions, so that when a ball (b) passes below one aforesaid projection (P), it locally supports a plate (S) while simultaneously relieving, from at least the largest portion of the load, those balls (b) of the sarne runway possibly located in proximity to said projection (P) under one aforesaid more depressed portion (c).

2. Device for providing for the displacement, within tunnel furnaces in particular for the high temperature baking of ceramic products, of baking plates (S) which are moving through the furnace while carrying the products to be baked (3), which furnace is of the kind wherein the whole row of plates (S), which are riding on balls supported in substantially horizontal runways (9, 10), are pushed at one end of the furnace whereas parallel .grooves (7, 8) with the same spacing than said runways (9, 10) are formed on the bottom faces of the plates (S). to receive the balls (b) which provide simultaneously for a sidewise guiding of the plates (S), said device being adapted for carrying out the method according to claim 1 and characterized in that said grooves (7, 8), formed in the bottom faces of said plates, comprise more raised pad-like portions (P) on which said plates are riding when a ball is present in the runway straight below one aforesaid pad.

3. Device according to claim 2, characterized in that at least one pad (P) is preferably provided on each side of said plates (S) on either side of the central plane extending in parallel relation to the direction of advancing motion of said plates, said plates being formed, at their adjacent edges, with corresponding interfitting portions (15, 16).

4. Device according to claim 2 or to claim 3, characterized in that at least three pads (P) are provided on each plate (S).

5. Device according to one of claims 2 to 4, characterized in that the length of each pad (P) is preferably of about 3 to 5 times the ball diameter.

6. Device according to one of claims 2 to 5, characterized in that said pads (P) are constituted directly by the bottom portions of the plates (S).

7. Device according to one of claims 2 to 5, characterized in that said pads (P) are mounted as inserts in captured relationship within said grooves (7, 8) in which they have a certain in particular vertical play.

8. Device according to claim 7, characterized in that said pad (P) inserts, when they are bearing on the bottoms of their grooves (7, 8), are all substantially on a level on a same plate (S).

9. Device according to claim 7, characterized in that said pad (P) inserts, when they are bearing on the bottoms of their grooves (7 or 8), are not all substantially on a level on a same plate.

10. Device according to one of claims 2 to 9, characterized in that said runways (39) consist of ceramic half-tubes (34, 37) the ends of which are fitting into each other in a groove-and- tongue (41, 38) or half-thickness scarf jointing (20, 21 ) relationship or the like.

11. Device according to one of claims 2 to 10, characterized in that said plates (S) are formed, at their adjacent edges, with corresponding interfitting portions (15, 16) for instance of co-operating mortise and tenon, groove and tongue or chamfer-like formation or the like.
